# EUROPÄISCHE PATENTSCHRIFT

(11) **EP 0 997 393 B1**
(45) Veröffentlichungstag und Bekanntmachung des Hinweises auf die Patenterteilung: **05.02.2003**
(21) Anmeldenummer: 99810568.8
(22) Anmeldetag: 02.07.1999
(51) Int. Cl.: B65D 77/28

(54) **Verpackungsbeutel**
Packaging pouch
Sachet d'emballage

(30) Priorität: 27.10.1998 EP 98811077
(43) Veröffentlichungstag der Anmeldung: 03.05.2000
(73) Patentinhaber: Alcan Technology & Management AG, 8212 Neuhausen am Rheinfall (CH)
(72) Erfinder: Marbler, Claude, 57370 Phalsbourg (FR); Walter, Juris, 8203 Schaffhausen (CH); Ziegler, Andreas, 8234 Stetten (CH)
(74) Vertreter: Wiedmer, Edwin, Dr.

(56) Entgegenhaltungen:
- GB-A- 653 199
- US-A- 3 279 679
- US-A- 3 545 604
- US-A- 3 799 914
- US-A- 4 291 814
- US-A- 4 485 963
- US-A- 5 201 460
- US-A- 5 564 591

## Beschreibung

Die Erfindung betrifft einen Verpackungsbeutel nach dem Oberbegriff der unabhängigen Ansprüche 1 und 2.

Bei einer Vielzahl von Verpackungsbeuteln für Getränke ist das Trinkrohr an der Aussenseite des Beutels angebracht. Mit dem einseitig angeschrägten Trinkrohr wird der Beutel an einer vorbezeichneten Stelle durchstossen. Bei ungeschickter Handhabung, z.B. durch Kinder, kann sich das Trinkrohr verbiegen, ohne dass der Beutel durchstossen wird. Ein anderes Problem ist die Verletzungsgefahr durch das angeschrägte Trinkrohr sowie das Ausfliessen des Getränks bei ungeschickter Handhabung.

Es ist weiter ein flexibler Beutel bekannt, bei dem das Trinkrohr im Beutelinnem in demselben Hohlraum wie die Getränkeflüssigkeit angeordnet ist. Der als Standbeutel ausgestaltete Verpackungsbeutel weist im Bereich des oberen Beutelrandes eine Einreisskerbe mit einer daran anschliessenden Aufreisslinie auf. Die Länge des Trinkrohres ist so festgelegt, dass das untere Ende sich an der tiefsten Stelle des Beutels befindet und das obere Trinkrohrende oberhalb der Aufreisslinie liegt. Bei dieser Anordnung ist das Trinkrohr nach dem Aufreissen des Beutels ohne weiteres zugänglich. Als nachteilig hat sich indessen erwiesen, dass bei unvorsichtigem Aufreissen des Beutels oder bei zu schwergängiger Aufreisshilfe ein Teil des Getränkeinhaltes bereits beim Öffnen der Verpackung unkontrolliert aus dem Beutel ausfliessen kann.

Bei einem anderen bekannten Verpackungsbeutel für Getränke mit integriertem Trinkrohr steckt dieses in einer Art Tasche, welche vom eigentlichen Getränkebeutel durch eine Folie abgetrennt ist. Das Rohr ist in seinem Trinkbereich flexibel ausgestaltet und mittels einer peelbaren Folie hygienisch verpackt. Nach dem Aufreissen dieser Schutzfolie wird das Trinkrohr gerade gerichtet und sein unteres Ende durch leichten Druck aus der Innentasche in den getränkegefüllten Beutelhohlraum ausgestossen. Auch diese Verpackung bietet keinen Schutz vor dem Auslaufen des Getränks, nachdem das Trinkrohr die Tasche einmal durchstossen hat.

Aus der US-A- 3 799 914 ist ein Verpackungsbeutel mit einem im Beutel angeordneten Trinkrohr bekannt. Der Beutel weist ein erstes Abteil zur Aufnahme eines Füllgutes und ein vom ersten Abteil durch eine Siegelnaht fluiddicht getrenntes zweites Abteil zur Aufnahme eines Rohrteils auf, wobei das Rohr vom ersten Abteil in das zweite Abteil führt. Das in das zweite Abteil ragende Rohrteil weist eine Knickstelle auf. Diese verhindert den Durchfluss durch das Rohr im ungeöffneten Beutel. Nach dem Öffnen des Beutels wird das Endstück des in das zweite Abteil ragenden Rohrteils in die Trinkstellung aufgerichtet, wodurch die Knickstelle den Durchfluss durch das Rohr freigibt.

Die US-A- 5 564 591 offenbart ebenfalls einen Verpackungsbeutel mit zwei Abteilen und einem diese verbindenden Trinkrohr. Das Trinkrohr ist durch ein mit dem Beutel versiegeltes Verstärkungsteil geführt.

Die zur Zeit im Markt erhältlichen Getränkebeutel haben allesamt den Nachteil, dass, wenn sie einmal geöffnet sind, keine leicht handhabbare Wiederverschliessmöglichkeit besteht. Dies kann - wie oben erwähnt - zu Verschmutzungen durch unkontrolliertes Auslaufen des Verpackungsinhaltes führen.

Der Erfindung liegt deshalb die Aufgabe zugrunde, einen Getränkebeutel benutzerfreundlicher zu gestalten. Insbesondere soll der Verpackungsbeutel ein integriertes Trinkrohr aufweisen und gleichzeitig auslaufsicher sein. Ein weiteres Ziel der Erfindung liegt in der Bereitstellung eines Verpackungsbeutels für flüssige oder pastöse Füllgüter mit einem wiederverschliessbaren Trink- oder Ausgussrohr.

Zur erfindungsgemässen Lösung der Aufgabe führt) ein Verpackungsbeutel mit den Merkmalen der unabhängigen Ansprüche 1 und 2.

Bei einer zweckmässigen Anordnung des Verpackungsbeutels gemäss dem unabhängisen Anspruch 2, weist das Übergangsstück wenigstens eine das zweite Abteil zumindest teilweise begrenzende Siegelfläche auf. Besonders geeignet ist eine Anordnung, bei der das Übergangsstück zwei rechtwinklig aneinanderstossende Siegelflächen aufweist.

Als zusätzliche Auslaufsicherheit kann das Rohr an seinem in das zweite Abteil ragenden Ende mit einem leicht zu öffnenden, im ungeöffneten Beutel fluiddichten Verschluss versehen sein.

Zweckmässigerweise endet der in das erste Abteil ragende Teil des Rohres bzw. das erste Rohrteil zur Gewährleistung einer vollständigen Beutelentleerung bei einer Verwendung als Getränkebeutel am tiefsten Punkt des ersten Abteils des Beutels.

Der in das erste Abteil ragende Teil des Rohres bzw. das erste Rohrteil ist bevorzugt elastisch federnd ausgebildet, wogegen das in das zweite Abteil ragende Teil des Rohres bzw. das zweite Rohrteil bevorzugt verform- und/oder ausziehbar ausgestaltet ist und beispielsweise einen ausziehbaren faltenbalgartigen Teil aufweist.

Bevorzugt ist im Bereich des zweiten Abteils eine Aufreisslinie oder eine peelbare Öffnung als Zugang zum Rohr vorgesehen.

Der erfindungsgemässe Verpackungsbeutel kann für Getränke, für pastöse Produkte wie Joghurt oder Früchtemus und dgl. verwendet werden. Ein anderes Anwendungsgebiet liegt bei technischen Produkten wie z.B. Motorenöl, Schmier- oder Waschmittel.

Das zur Aufnahme eines Rohrteils vorgesehene, vom ersten Abteil zur Aufnahme des Füllgutes getrennte zweite Abteil schützt das Rohr vor dem Öffnen vor Verschmutzung, ist hygienisch verpackt und kann gegebenenfalls aseptisch gehalten werden. Dies ist insbesondere von Bedeutung bei der Verwendung des Beutels zur Verpackung von Lebensmitteln.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt schematisch in
- Fig. 1 eine Draufsicht auf einen ersten Getränkebeutel mit integriertem Trinkrohr;
- Fig. 2 einen Schnitt durch den Getränkebeutel von Fig. 1 nach deren Linie I-I;
- Fig. 3 einen Querschnitt durch das Verschlussstück des Getränkebeutels von Fig. 1 nach deren Linie II-II in Schliessstellung;
- Fig. 4 den Querschnitt des Verschlussstückes von Fig. 3 in Offenstellung;
- Fig. 5 eine Draufsicht auf einen Teil eines zweiten Getränkebeutels mit integriertem Trinkrohr und einem Übergangsstück;
- Fig. 6 eine Stimansicht des Übergangsstückes von Fig. 5 in Blickrichtung a;
- Fig. 7 eine weitere Stimansicht des Übergangsstückes von Fig. 5 in Blickrichtung b.

Ein in Fig. 1 dargestellter Verpackungsbeutel 10 für Getränke besteht aus einer Vorderwandfolie 12 und einer Rückwandfolie 14, die über eine umlaufende Siegelnaht 16 miteinander flüssigkeitsdicht verbunden sind. Bei einer Ausgestaltung des Verpackungsbeutels als Standbeutel ist - in der Zeichnung nicht dargestellt - zwischen der Vorderwandfolie 12 und der Rückwandfolie 14 im unteren Bereich des die spätere Standfläche bildenden Teils des Verpakkungsbeutels in bekannter Weise zusätzlich eine Bodenfolie eingeschweisst.

Wie in Fig. 2 gezeigt, besteht die Vorderwandfolie 12 beispielsweise aus einer inneren Folie 18 aus beispielsweise Polyethylen, Polypropylen, deren Copolymere oder lonomere und einer äusseren Folie 22. Die äussere Folie 22 ist beispielsweise ein Verbund mit einer äusseren Teilfolie 22a aus beispielsweise orientiertem Polyethylenterephthalat (PET) oder orientiertem Polypropylen (oPP) und einer inneren Teilfolie 22b aus beispielsweise orientiertem Polyamid oder Aluminium. Alternativ kann die innere Teilfolie 22 metallisiert oder mit einer oxidischen Schicht wie SiOₓ versehen sein. Zwischen der inneren Folie 18 und der äusseren Folie 22 ist ein Permanentkleber 26 auf der Basis von beispielsweise Polyurethan angeordnet.

Die Rückwandfolie 14 zeigt im vorliegenden Beispiel einen mit der Vorderwandfolie 12 identischen Aufbau, nämlich eine innere Folie 20 aus beispielsweise Polyethylen, Polypropylen, deren Copolymere oder lonomere, die über einen Permanentkleber 28 aus beispielsweise Polyurethan mit der äusseren Folie 24 verklebt ist. Anstelle der Verwendung eines Permanentklebers kann die innere Folie 20 beispielsweise auf die äussere Folie 24 durch Extrusion aufkaschiert sein. Die äussere Folie 24 besteht auch hier aus einer äusseren Teilfolie 24a aus beispielsweise orientiertem Polyethylenterephthalat (PET) oder orientiertem Polypropylen (oPP) und einer inneren Teilfolie 24b aus beispielsweise orientiertem Polyamid oder Aluminium. Die Rückwandfolie 14 kann aber auch einen gegenüber der Vorderwandfolie 14 anderen Schichtaufbau haben.

Der Verpackungsbeutel 10 wird durch eine weitere Siegelnaht 30 in ein erstes Abteil 32 für die Getränkeaufnahme und in ein zweites Abteil 34 für das Trinkrohrende unterteilt. In die Siegelnaht 30 ist ein Verbindungsstück 36 aus beispielsweise einem Elastomer eingesiegelt. Das Verbindungsstück 36 verbindet die voneinander flüssigkeitsdicht getrennten Abteile 32, 34 über einen Durchflusskanal 37.

Am Verbindungstück 36 ist im ersten Abteil 32 ein erstes Trinkrohrteil 38 festgelegt, dessen freies offenes Ende angeschrägt ist und an der tiefsten Stelle des Verpackungsbeutels 10 endet. Dieses erste Trinkrohrteil 38 ist vorzugsweise elastisch federnd ausgebildet, so dass es am tiefsten Punkt des Beutels bleibt und damit eine vollständige Entleerung gewährleistet. Ein zweites Trinkrohrteil 42 ist innerhalb des zweiten Abteils 34 mit dem Verbindungsstück 36 verbunden. Das freie Ende 44 des zweiten Trinkrohrteiles 42 ist verschlossen und mit einer Bruchlinie 46 für die Erstöffnung, versehen. Zwischen dem Verbindungsstück 36 und der Bruchlinie 46 weist das zweite Trinkrohrteil 42 einen faltenbalgartigen Teil 48 auf. Dadurch kann das Trinkrohr sowohl verlängert als auch in die günstigste Trinkposition gekrümmt werden.

Im Bereich des zweiten Abteils 34 für das Trinkrohrende ist am Rand des Beutels 10 eine Anreisskerbe 50 vorgesehen, an die eine Aufreisslinie 52 in der Form einer linienförmigen Schwächungsstelle anschliesst. Die Aufreisslinie 52 kann auch als Trennlinie für eine Peelöffnung ausgestaltet sein, wobei eine Aufreisslasche 54 bevorzugt im Eckbereich des Beutels angeordnet ist.

Das in Fig. 3 und 4 näher dargestellte Verbindungsstück 36 ist mit einem im Durchflusskanal 37 angeordneten Verschlussteil 56 ausgestattet. Dieses Verschlussteil 56 weist eine Trennlinie- bzw. fläche 58 auf, die sich durch Anwendung eines leichten Druckes p beispielsweise zwischen zwei Fingern zu einer Durchflussöffnung 60 erweitert. Selbstverständlich sind anstelle des hier gezeigten Verschlussteiles 56 auch andere Ventilsysteme denkbar, beispielsweise Rückschlag- oder Nadelventile.

Bei dem in Fig. 5 bis 7 gezeigten Getränkebeutel ist ein Endstück 43 des zweiten Trinkrohrteils 42 mit einer Knickstelle 64 versehen, die bei geknicktem Trinkrohrteil 42 den Durchfluss durch das Trinkrohr fluiddicht verschliesst. Die Knickstelle 64 kann durch eine asymmetrische Verteilung des Kunststoffes im Querschnitt des Trinkrohrteils 42 sowie durch eine gezielte Wärmebehandlung erzeugt werden. Nach dem Öffnen des Beutels 10 wird das Endstück 43 des in das zweite Abteil 34 ragenden zweiten Trinkrohrteils 42 aufgerichtet, wodurch die Knickstelle 64 den Durchfluss durch das Trinkrohr freigibt.

Das zweite Trinkrohrteil 43 durchsetzt ein Übergangsstück 66 und ist in diesem in einem Kanal 68 fluiddicht geführt und mit dem Übergangsstück 66 beispielsweise verklebt oder versiegelt.

Das Übergangsstück 66 weist zwei rechtwinklig aneinanderstossende Siegelflächen 70a, b auf, die mit der Vorderwandfolie 12 und mit der Rückwandfolie 14 über Siegelnähte 30a, b in den Verpackungsbeutel 10 eingesiegelt sind. Die Siegelflächen 70a, b bilden somit einen Teil der Begrenzung des zweiten Abteils. Alternativ kann das Übergangsstück 66 auch nur eine Siegelfläche 70a aufweisen.

Das aus Kunststoff - beispielsweise Polyethylen, Polypropylen oder andere spritzbare Kunststoffe - gefertigte Übergangsstück 66 ist mit einem querschnittlich C-förmigen Halteteil 72 mit einem Öffnungsspalt 74 zur seitlichen Einführung des Endstückes 43 in Knickstellung ausgestattet.

Der in der Zeichnung schematisch dargestellte Verpackungsbeutel 10 kann selbstverständlich beliebig ausgestaltet sein, z.B. als Standbeutel.

## Patentansprüche

1. Verpackungsbeutel, mit einem im Beutel (10) angeordneten Trink- oder Ausgussrohr (38,42) und einem leicht zu öffnenden Schutzbereich als Zugang zum Trink- oder Ausgussrohr, wobei der Beutel (10) ein erstes Abteil (32) zur Aufnahme eines Füllgutes und ein vom ersten Abteil durch eine Siegel- oder Klebenaht (30) fluiddicht getrenntes zweites Abteil (34) zur Aufnahme eines Rohrteils (42) aufweist, wobei das Rohr (38,42) vom ersten Abteil (32) in das zweite Abteil (34) führt,
**dadurch gekennzeichnet, dass**
ein die beiden Abteile (32,34) verbindendes Verbindungsstück (36) über die Siegel- oder Klebenaht (30) flüssigkeitsdicht mit dem Beutel versiegelt oder verklebt ist, wobei das Verbindungsstück (36) mit einem in das erste Abteil (32) ragenden ersten Rohrteil (38) und mit einem in das zweite Abteil (34) ragenden zweiten Rohrteil (42) verbunden ist, und wobei das Verbindungsstück (36) ein durch seitlichen Druck einen Durchflusskanal (37) freigebendes, selbsttätig schliessendes Ventilelement (56,58) umfasst.

2. Verpackungsbeutel, mit einem im Beutel (10) angeordneten Trink- oder Ausgussrohr (38,42) und einem leicht zu öffnenden Schutzbereich als Zugang zum Trink- oder Ausgussrohr, wobei der Beutel (10) ein erstes Abteil (32) zur Aufnahme eines Füllgutes und ein vom ersten Abteil durch eine Siegel- oder Klebenaht (30a,b) fluiddicht getrenntes zweites Abteil (34) zur Aufnahme eines Rohrteils (42) aufweist, wobei das Rohr (38,42) vom ersten Abteil (32) in das zweite Abteil (34) führt, und wobei das Rohr (38,42) in dem in das zweite Abteil (34) ragenden Rohrteil (42) eine den Durchfluss durch das Rohr (38,42) im ungeöffneten Beutel (10) fluiddicht verschliessende und nach dem Öffnen des Beutels (10) durch Aufrichten des Endstückes (43) des in das zweite Abteil (34) ragenden Rohrteils (42) den Durchfluss durch das Rohr (38,42) freigebende Knickstelle (64) aufweist,
**dadurch gekennzeichnet, dass**
ein die beiden Abteile (32,34) verbindendes Übergangsstück (66) mit einem Kanal (68) zur fluiddichten Durchführung des Rohres (38,42) über die Siegel- oder Klebenaht (30a,b) flüssigkeitsdicht mit dem Beutel versiegelt oder verklebt ist, wobei das Übergangsstück (66) ein zur Aufnahme und Fixierung des Endstückes (43) in der geknickten Stellung des Rohrteils (42) vorgesehenes Halteteil (72) aufweist.

3. Verpackungsbeutel nach Anspruch 2, **dadurch gekennzeichnet, dass** das Übergangsstück (66) wenigstens eine das zweite Abteil (34) zumindest teilweise begrenzende Siegelfläche (70a) aufweist.

4. Verpackungsbeutel nach Anspruch 3, **dadurch gekennzeichnet, dass** das Übergangsstück (66) zwei rechtwinklig aneinanderstossende Siegelflächen (70a,b) aufweist.

5. Verpackungsbeutel nach einem der Ansprüche 1 bis 4, **dadurch gekennzeichnet, dass** das Rohr (38, 42) an seinem in das zweite Abteil (34) ragenden Ende mit einem leicht zu öffnenden, im ungeöffneten Beutel fluiddichten Verschluss (44,46) versehen ist.

6. Verpackungsbeutel nach Ansprüche 1 bis 5, **dadurch gekennzeichnet, dass** der in das erste Abteil (32) ragende Teil des Rohres bzw. das erste Rohrteil (38) zur Gewährleistung einer vollständigen Beutelentleerung bei einer Verwendung als Getränkebeutel am tiefsten Punkt des ersten Abteils (32) des Beutels (10) endet.

7. Verpackungsbeutel nach Anspruch 6, **dadurch gekennzeichnet, dass** der in das erste Abteil (32) ragende Teil des Rohres bzw. das erste Rohrteil (38) elastisch federnd ausgebildet ist.

8. Verpackungsbeutel nach einem der Ansprüche 1 bis 7, **dadurch gekennzeichnet, dass** der in das zweite Abteil (34) ragende Teil des Rohres bzw. das zweite Rohrteil (42) verform- und/oder ausziehbar ausgestaltet ist.

9. Verpackungsbeutel nach Anspruch 8, **dadurch gekennzeichnet, dass** der in das zweite Abteil (34) ragende Teil des Rohres bzw. das zweite Rohrteil (42) einen ausziehbaren faltenbalgartigen Teil (48) aufweist.

10. Verpackungsbeutel nach einem der Ansprüche 1 bis 9, **dadurch gekennzeichnet, dass** im Bereich des zweiten Abteils (34) eine Aufreisslinie (52) oder eine peelbare Öffnung als Zugang zum Rohr (42) vorgesehen ist.

## Claims

1. Packing sachet with a drinking straw or pouring tube (38, 43) arranged in the sachet (10) and an easy-opening protected area as access to the straw or pouring tube, where the sachet (10) has a first compartment (32) to hold a filling and a second compartment (34) separated fluid-tight from the first by a sealing or adhesive seam (30) and intended to hold a straw part (42), where the straw (38, 42) leads from the first compartment (32) into the second compartment (34),
**characterised in that**
a connecting piece (36) joining the two compartments (32, 34) is sealed or glued to the sachet fluid-tight by way of the sealing or adhesive seam (30), where the connecting piece (36) is connected with a first straw part (38) projecting into the first compartment (32) and with a second straw part (42) projecting into the second compartment (34), and where the connecting piece (36) comprises a valve element (56, 58) which releases a flow channel (37) under lateral pressure and closes again automatically.

2. Packing sachet with a drinking straw or pouring tube (38, 43) arranged in the sachet (10) and an easy-opening protected area as access to the straw or pouring tube, where the sachet (10) has a first compartment (32) to hold a filling and a second compartment (34) separated fluid-tight from the first by a sealing or adhesive seam (30a, b) and intended to hold a straw part (42), where the straw (38, 42) leads from the first compartment (32) into the second compartment (34), and where the straw (38, 42), in the straw part (42) projecting into the second compartment (34), has a kink point (64) which shuts off the flow through the straw (38, 42) fluid-tight when the sachet (10) is unopened and, after the sachet (10) is opened by straightening the end piece (43) of the straw part (42) projecting into the second compartment (34), releases the flow through the straw (38, 42),
**characterised in that**
a transition piece (66) joining the two compartments (32, 34) and having a channel (68) for fluid-tight passage of a straw (38, 42) is sealed or glued to the sachet fluid-tight by way of the sealing or adhesive seam (30a, b), where the transition piece (66) has a holder part (72) for holding and fixing the end piece (43) in the kinked position of the straw (42).

3. Packing sachet according to claim 2, **characterised in that** the transition piece (66) has at least one sealing surface (70a) at least partly bordering the second compartment (34).

4. Packing sachet according to claim 3, **characterised in that** the transition piece (66) has two sealing surfaces (70a, b) abutting each other at right angles.

5. Packing sachet according to any of claims 1 to 4, **characterised in that** the straw (38, 42) is fitted at its end projecting into the second compartment (34) with an easy to open closure (44, 46) which is fluid-tight when the sachet (10) is unopened.

6. Packing sachet according to any of claims 1 to 5, **characterised in that** the part of the straw projecting into the first compartment (32), or the first straw part (38), terminates at the lowest point of the first compartment (32) of the sachet (10) to guarantee complete emptying of the sachet when used as a drink sachet.

7. Packing sachet according to claim 6, **characterised in that** the part of the straw projecting into the first compartment (32), or the first straw part (38), is designed elastically sprung.

8. Packing sachet according to any of claims 1 to 7, **characterised in that** the part of the straw projecting into the second compartment (34), or the second straw part (42), is designed deformable and/or extendable.

9. Packing sachet according to claim 8, **characterised in that** the part of the straw projecting into the second compartment (34), or the second straw part (42), has an extendable section (48) which is folded concertinalike.

10. Packing sachet according to any of claims 1 to 9, **characterised in that** in the area of the second compartment (34) is provided a tear strip (52) or a peelable opening as access to the straw (42).

## Revendications

1. Sachet d'emballage comprenant un tube (38, 42) agencé dans le sachet (10) pour permettre de boire ou de verser et une zone de protection facile à ouvrir servant d'accès au tube qui permet de boire ou de verser, dans lequel le sachet (10) comprend une première partie (32) pour recevoir un produit de remplissage et une deuxième partie (34) séparée de façon étanche de la première partie par une ligne de joint scellée ou collée (30) pour recevoir un élément tubulaire (42), et dans lequel le tube (38, 42) conduit de la première partie (32) vers la deuxième partie (34),
**caractérisé en ce que**
un élément connecteur (36) qui connecte les deux parties (32, 34) est scellé ou collé au sachet de façon étanche aux fluides au-dessus de la ligne de scellement ou de collage (30), l'élément connecteur (36) est connecté avec un premier élément tubulaire (38) qui fait saillie dans la première partie (32) et avec un deuxième élément tubulaire (42) qui fait saillie dans la deuxième partie (34), et l'élément connecteur (36) comprend un élément de vanne (56, 58) à fermeture automatique, qui libère un canal de passage (37) sous l'effet d'une pression latérale.

2. Sachet d'emballage comprenant un tube (38, 42) agencé dans le sachet (10) pour permettre de boire ou de verser et une zone de protection facile à ouvrir servant d'accès au tube qui permet de boire ou de verser, dans lequel le sachet (10) comprend une première partie (32) pour recevoir un produit de remplissage et une deuxième partie (34) séparée de façon étanche de la première partie par une ligne de joint scellée ou collée (30a, b) pour recevoir un élément tubulaire (42), dans lequel le tube (38, 42) conduit de la première partie (32) vers la deuxième partie (34), et dans lequel le tube (38, 42) comprend dans l'élément tubulaire (42) qui fait saillie dans la deuxième partie (34) un emplacement de pliage qui bloque de façon étanche l'écoulement à travers le tube (38, 42) lorsque le sachet n'est pas ouvert (10) et libère l'écoulement à travers le tube (38, 42) lorsque l'élément d'extrémité (43) de l'élément tubulaire (42) en saillie dans la deuxième partie (34) est redressé après l'ouverture du sachet (10),
**caractérisé en ce que**
un élément de raccord (66) qui connecte les deux parties (32, 34) et inclut un canal (68) pour guider le tube (38, 42) de façon étanche aux fluides au-dessus de la ligne de scellement ou de collage (30a, b), et l'élément de raccord (66) comporte un élément de maintien (72) prévu pour recevoir et fixer l'élément d'extrémité (43) dans la position pliée de l'élément tubulaire (42).

3. Sachet d'emballage selon la revendication 2, **caractérisé en ce que** l'élément de raccord (66) comporte au moins une surface de scellement (70a) qui limite au moins partiellement la deuxième partie (34).

4. Sachet d'emballage selon la revendication 3, **caractérisé en ce que** l'élément de raccord (66) comporte deux surfaces de scellement (70a, b) qui se coupent entre elles à angles droits.

5. Sachet d'emballage selon l'une quelconque des revendications précédentes, **caractérisé en ce que** le tube (38, 42) comporte à son extrémité en saillie dans la deuxième partie (34) une fermeture (44, 46) qui est étanche aux fluides tant que le sachet n'a pas été ouvert et qui est facile à ouvrir.

6. Sachet d'emballage selon l'une quelconque des revendications précédentes, **caractérisé en ce que** l'élément du tube ou le premier élément tubulaire (38) en saillie dans la première partie (32) se termine au point le plus profond de la première partie (32) du sachet (10) pour garantir un vidage complet du sachet lorsqu'il est utilisé comme sachet pour boisson.

7. Sachet d'emballage selon la revendication 6, **caractérisé en ce que** l'élément du tube ou le premier élément tubulaire (38) en saillie dans la première partie (32) est de structure élastique.

8. Sachet d'emballage selon l'une quelconque des revendications précédentes, **caractérisé en ce que** l'élément du tube ou le deuxième élément tubulaire (42) en saillie dans la deuxième partie (34) est configuré de façon déformable et/ou extractible.

9. Sachet d'emballage selon la revendication 8, **caractérisé en ce que** l'élément du tube ou le deuxième élément tubulaire (42) en saillie dans la deuxième partie (34) comprend un élément extractible (48) de type soufflet.

10. Sachet d'emballage selon l'une quelconque des revendications précédentes, **caractérisé en ce qu'**une ligne d'ouverture par déchirure (52) ou une ouverture décollable est prévue comme accès au tube (42) dans la zone de la deuxième partie (34).
